# FASCICULE DE BREVET EUROPEEN

(11) **EP 0 781 170 B1**
(45) Date de publication et mention de la délivrance du brevet: **09.12.1998**
(21) Numéro de dépôt: 95931244.8
(22) Date de dépôt: 14.09.1995
(51) Int. Cl.: B05B 5/00, B05D 5/12

(54) **DISPOSITIF DE PROJECTION D'UN REVETEMENT CHARGE D'ELEMENTS MAGNETIQUES**
VORRICHTUNG ZUM SPRITZEN EINER MIT MAGNETISCHEN ELEMENTEN BELADENEN BESCHICHTUNG
DEVICE FOR PROJECTING A MAGNETIC ELEMENT CHARGED COATING

(30) Priorité: 15.09.1994 FR 9411016
(43) Date de publication de la demande: 02.07.1997
(73) Titulaire: COMMISSARIAT A L'ENERGIE ATOMIQUE, 75015 Paris Cédex 15 (FR)
(72) Inventeur: BODIN, Jean-Jacques, F-37300 Joue-les-Tours (FR)
(74) Mandataire: Signore, Robert
(86) Numéro de dépôt international: FR9501180
(87) Numéro de publication internationale: WO9608316

(56) Documents cités:
- EP-A- 0 010 689
- PATENT ABSTRACTS OF JAPAN vol. 10 no. 312 (P-509) ,23 Octobre 1986 & JP,A,61 122928 (FUJITSU LTD) 10 Juin 1986,

## Description

### Domaine de l'invention

L'invention a pour objet un dispositif pour projeter un revêtement chargé d'éléments magnétiques sur des surfaces de tailles et de complexités différentes.

Elle trouve une application dans le domaine de la peinture industrielle.

### Etat de la technique

Dans l'industrie, il est quelquefois nécessaire de recouvrir des surfaces, souvent de dimensions importantes ou complexes, d'une peinture, d'une résine ou d'une barbotine (eau + céramique) chargée en fibres magnétiques (ou éléments magnétiques). Ces peintures ou résines chargées en fibres magnétiques sont généralement utilisées pour leurs propriétés radioélectriques spécifiques.

Dans la suite de la description, on parlera, plus généralement, de revêtements chargés en éléments ou particules magnétiques et destinés à recouvrir une surface.

Toutefois, pour assurer au revêtement toute son efficacité, les éléments magnétiques contenus dans ce revêtement doivent être orientés.

Un procédé connu pour orienter les éléments magnétiques du revêtement consiste à placer la surface à recouvrir dans un champ magnétique puis à revêtir cette surface avec le revêtement adéquat selon une technique classique pour l'homme du métier. Cette technique consiste à utiliser un pistolet de projection. Selon ce procédé, au moment où le revêtement arrive à proximité de la surface à recouvrir, les éléments magnétiques, soumis au champ magnétique régnant autour de la surface, se placent suivant les lignes de champ créées par ce champ magnétique. Le revêtement dont les éléments magnétiques sont orientés peut alors être séché ou polymérisé.

Un tel procédé est, cependant, difficile à mettre en oeuvre dans Industrie puisqu'il n'est guère envisageable de réaliser des dispositifs générateurs de champ magnétique suffisamment importants pour contenir des pièces de forme complexe ou de volume important.

Un autre système utilisé pour recouvrir une surface avec une peinture magnétique est décrit dans le document JP-A-61 122928 (abrégé). Ce système comporte un ensemble d'aimants permanents disposés à proximité de l'extrémité d'une buse d'éjection d'une peinture magnétique.

### Exposé de l'invention

L'invention a justement pour but de remédier à cet inconvénient. A cette fin, elle propose un dispositif de projection d'un revêtement dans lequel le champ magnétique est créé aux alentours de la buse du pistolet de projection de façon à orienter les éléments magnétiques dès leur sortie du pistolet.

De façon plus précise, l'invention concerne un dispositif de projection d'un revêtement chargé d'éléments magnétiques, comprenant un pistolet de projection apte à projeter le revêtement sur une surface choisie. Ce dispositif de projection est caractérisé, par le fait qu'il comporte des moyens d'orientation des éléments magnétiques du revêtement, ces moyens d'orientation étant fixés autour du pistolet de projection et assurant l'orientation des éléments magnétiques dès leur sortie du pistolet de projection.

Avantageusement, les moyens d'orientation comprennent un anneau de ferrite entourant le pistolet de projection et autour duquel est enroulé un fil conducteur d'électricité connecté sur une source d'alimentation électrique pour créer à l'intérieur de l'anneau de ferrite un champ magnétique.

Cet anneau de ferrite comporte un entrefer permettant, d'une part, le passage du revêtement lorsque celui-ci est projeté par le pistolet et, d'autre part, l'orientation des éléments magnétiques de ce revêtement projeté.

Selon l'invention, les moyens d'orientation comprennent un cylindre de blindage positionné entre le pistolet et l'anneau de ferrite pour protéger ledit pistolet du champ magnétique créé par l'anneau de ferrite, et empêcher que les éléments magnétisés n'obstruent le pistolet.

Ce cylindre de blindage comporte une ouverture de section sensiblement supérieure à la section de l'entrefer de l'anneau de ferrite.

Selon un mode de réalisation de l'invention,, le dispositif de projection conforme à l'invention peut être embarqué sur un robot.

### Brève description des dessins

La figure unique représente schématiquement le dispositif de l'invention comportant un pistolet de projection entouré des moyens pour orienter les éléments magnétiques du revêtement.

### Description détaillée de modes de réalisation de l'invention

Sur la figure, on a représenté le dispositif de l'invention en perspective. Ce dispositif comporte un pistolet de projection référencé 1. Ce pistolet de projection est de type tout à fait classique. Il peut être, avantageusement, automatique.

On peut utiliser, par exemple, les pistolets de projection automatique Kremlin® A1915N13 et A1918N13 destiné aux produits épais et fluides.

Ce pistolet est raccordé à des alimentations en air comprimé et en revêtement, non représentées sur la figure par mesure de simplification.

Cette figure montre, en outre, un anneau de ferrite 3 disposé autour de ce pistolet de projection 1. Cet anneau de ferrite 3 est lui-même entouré, au moins sur une partie, d'un fil conducteur d'électricité appelé fil de bobinage 5. Ce fil de bobinage 5, de préférence en cuivre, est enroulé en multicouches autour de l'anneau de ferrite 3 et connecté sur une alimentation 8 stabilisée en courant continu afin de créer dans l'anneau 3 un champ magnétique.

Selon l'invention, l'anneau de ferrite 3 comprend une ouverture réalisant un entrefer 7. Cette ouverture permet le passage du revêtement envoyé par le pistolet 1 vers la surface à recouvrir. Le champ magnétique régnant dans cet entrefer 7 permet alors d'orienter les éléments magnétiques contenus dans le revêtement lorsque ce dernier traverse l'entrefer 7 et jusqu'à ce qu'il s'applique sur la pièce à revêtir.

Selon un mode de réalisation de l'invention, l'anneau de ferrite 3 est réalisé à base de nickel et de zinc. Il a une largeur de 90 mm, un diamètre extérieur de 280 mm, un diamètre intérieur de 250 mm et, par conséquent, une épaisseur de 15 mm. En outre, l'entrefer 7 a une largeur d'environ 50 mm. Avec un tel anneau de ferrite 3 et pour une alimentation stabilisée fournissant au fil de bobinage une tension de 14 V et une intensité de 10 A, il règne au centre de l'entrefer 7 un champ magnétique d'environ 160 Gauss.

Selon l'invention, un cylindre de blindage 2 est positionné entre le pistolet de projection 1 et l'anneau de ferrite 3. De façon plus précise, l'anneau de ferrite 3 est fixé, par sa face intérieure, sur le cylindre de blindage 2. Ce cylindre de blindage 2 est apte, en outre, à supporter le pistolet de projection 1 qui est fixé sur la face intérieure de ce cylindre.

Selon un mode de réalisation de l'invention, ce cylindre de blindage est réalisé en acier doux et a un diamètre extérieur de 210 mm et une longueur de 200 mm.

Outre son rôle de support, le cylindre de blindage 2 permet d'éviter que des lignes de champs indésirables ne viennent perturber l'alimentation en peinture, résine ou barbotine du pistolet de projection.

Selon l'invention, ce cylindre de blindage 2 comporte une ouverture 4 sensiblement alignée avec l'entrefer 7 pour permettre le passage du revêtement depuis le pistolet 1 jusqu'à la surface à recouvrir. On précise que le pistolet se déplace parallèlement par rapport à l'ouverture 4, c'est-à-dire dans le sens suggéré par la double flèche 9. Avantageusement, l'ouverture 4 du cylindre de blindage a une section sensiblement supérieure à celle de l'entrefer 7 de façon à ce que la totalité du revêtement émis par le pistolet 1 puisse être soumise au champ magnétique de l'entrefer 7.

Le pistolet de projection 1 est donc centré à l'intérieur du cylindre de blindage 2 puis fixé sur ce cylindre de blindage de manière à être dans l'axe de l'anneau de ferrite 3. De cette façon, la buse du pistolet de projection débouche dans l'entrefer 7.

Pour réaliser le recouvrement d'une surface, l'alimentation en courant continu doit tout d'abord être mise en marche de façon à ce qu'un champ magnétique soit créé dans l'entrefer 7 de l'anneau de ferrite 3. La projection automatique du revêtement peut ensuite être effectuée. Les éléments magnétiques contenus dans le revêtement projeté par le pistolet de projection 1 se déposent sur la surface à recouvrir après avoir été orientés à partir du moment de leur passage dans l'entrefer 7, jusqu'au moment de l'application.

Néanmoins, pour une efficacité optimale du champ magnétique, des distances de projection doivent être respectées. Par exemple, pour les modes de réalisation de l'anneau de ferrite 3 et du cylindre de blindage 2 donnés précédemment, la buse du pistolet de projection doit être distante de la surface à recouvrir d'environ 70 à 80 mm, ou encore 20 mm par rapport à la surface extérieure de l'anneau de ferrite 3.

Selon un mode de réalisation préféré de l'invention, le dispositif décrit précédemment est embarqué sur un robot. On a d'ailleurs représenté en traits mixtes sur la figure, une portion d'un bras de robot 6 fixé sur le cylindre de blindage 2.

Ce dispositif a donc pour avantage de permettre le recouvrement de tous types de surfaces et, notamment, de surfaces situées en milieu hostile puisqu'il peut être installé sur un bras de robot.

## Revendications

1. Dispositif de projection d'un revêtement chargé d'éléments magnétiques, comprenant un pistolet de projection (1) apte à projeter le revêtement sur une surface choisie,
caractérisé en ce qu'il comporte des moyens d'orientation (2, 3, 5) des éléments magnétiques du revêtement, ces moyens d'orientation étant fixés autour du pistolet de projection et assurant l'orientation des éléments magnétiques dès leur sortie du pistolet de projection.

2. Dispositif de projection selon la revendication 1, caractérisé en ce que les moyens d'orientation comprennent un anneau de ferrite (3) entourent le pistolet de projection et autour duquel est enroulé un fil conducteur d'électricité (5) connecté sur une source d'alimentation électrique (8) pour créer à l'intérieur de l'anneau de ferrite un champ magnétique.

3. Dispositif de projection selon la revendication 2, caractérisé en ce que l'anneau de ferrite comporte un entrefer (7) permettant d'une part, le passage du revêtement lorsque celui-ci est projeté par le pistolet et, d'autre part, l'orientation des éléments magnétiques de ce revêtement projeté.

4. Dispositif de projection selon la revendication 2 ou 3, caractérisé en ce que les moyens d'orientation comprennent un cylindre de blindage (2) positionné entre le pistolet et l'anneau de ferrite pour protéger ledit pistolet du champ magnétique créé par l'anneau de ferrite.

5. Dispositif de projection selon les revendications 3 et 4, caractérisé en ce que le cylindre de blindage comporte une ouverture (4) de section sensiblement supérieure à la section de l'entrefer de l'anneau de ferrite.

6. Dispositif de projection selon l'une quelconque des revendications 1 à 5, caractérisé en ce qu'il est embarqué sur un robot (6).

## Claims

1. Device for spraying a coating loaded with magnetic elements, comprising a spray gun (1) capable of spraying the coating onto a chosen surface,
characterized in that it includes means (2, 3, 5) for orienting the magnetic elements of the coating, these orienting means being fixed around the spray gun and ensuring that the magnetic elements are oriented as soon as they leave the spray gun.

2. Spray device according to Claim 1, characterized in that the orienting means comprise a ferrite ring (3) which surrounds the spray gun and around which is wound an electrically conducting wire (5) connected to an electrical power supply (8) in order to create a magnetic field inside the ferrite ring.

3. Spray device according to Claim 2, characterized in that the ferrite ring has an air gap (7) allowing, on the one hand, passage for the coating when the latter is sprayed by the gun and allowing, on the other hand, the magnetic elements of this sprayed coating to be oriented.

4. Spray device according to Claim 2 or 3, characterized in that the orienting means comprise a screening cylinder (2) which is positioned between the gun and the ferrite ring in order to protect the said gun from the magnetic field created by the ferrite ring.

5. Spray device according to Claims 3 and 4, characterized in that the screening cylinder has an opening (4) with a substantially greater cross-section than the cross-section of the air gap of the ferrite ring.

6. Spray device according to any one of Claims 1 to 5, characterized in that it is mounted on a robot (6).

## Patentansprüche

1. Vorrichtung zum Spritzen einer mit magnetischen Elementen beladenen Beschichtung, eine geeignete Spritzpistole (1) umfassend, um die Beschichtung auf eine gewählte oberfläche zu spritzen,
**dadurch gekennzeichnet,**
daß sie Ausrichteinrichtungen (2, 3, 5) der magnatischen Elemente der Beschichtung umfaßt, wobei diese Ausrichteinrichtungen um die Spritzpistole herum angeordnet sind und die Ausrichtung der magnetischen Elemente bei ihrem Austritt aus der Spritzpistole sicherstellen.

2. Vorrichtung nach Anspruch 1, dadurch gekennzeichnet, daß die Ausrichteinrichtungen einen Ferritring (3) umfassen, der die spritzpistole umgibt und um den herum ein an eine elektrische Versorgungsquelle (8) angeschlossener, Elektrizität leitender Draht (5) gewickelt ist, um im Innern des Ferritrings ein Magnetfeld zu erzeugen.

3. Vorrichtung nach Anspruch 2, dadurch gekennzeichnet, daß der Ferritring einen Luftspalt (7) umfaßt, der einerseits den Durchgang der von der Pistole gespritzten Beschichtung ermöglicht und andererseits die Ausrichtung der magnetischen Elemente dieser gespritzten Beschichtung.

4. Vorrichtung nach Anspruch 2 oder 3, dadurch gekennzeichnet, daß die Ausrichteinrichtungen einen Abschirmungszylinder (2) umfassen, angeordnet zwischen der Pistole und dem Ferritring, um diese Pistole vor dem durch den Ferritring erzeugten Magnetfeld zu schützen.

5. Vorrichtung nach Anspruch 3 und 4, dadurch gekennzeichnet, daß der Abschirmungszylinder eine Öffnung (4) umfaßt, deren Querschnitt im wesentlichen größer ist als der Querschnitt des Luftspalts des Ferritkerns.

6. Vorrichtung nach einem der Ansprüche 1 bis 5, dadurch gekennzeichnet, daß sie auf einen Roboter montiert ist.
